# EUROPÄISCHE PATENTANMELDUNG

(11) **EP 3 815 866 A1**
(43) Veröffentlichungstag der Anmeldung: **05.05.2021**
(21) Anmeldenummer: 19206424.4
(22) Anmeldetag: 31.10.2019
(51) Int. Cl.: B28B 7/24, E04G 21/14, E04G 21/26, E04G 21/18, E04G 17/06, B66C 1/66, B28B 23/00

(54) **SCHALUNGSEINRICHTUNG**

(71) Anmelder: Umdasch Group NewCon GmbH, 3300 Amstetten (AT)
(72) Erfinder: HEUBÖCK, Christian, 3300 Amstetten (AU); FURTNER, Andreas, 3323 Neustadtl an der Donau (AU)
(74) Vertreter: Sonn & Partner Patentanwälte

(57) **Zusammenfassung**

Schalungseinrichtung (2) zum Herstellen eines Bauelements (19), insbesondere eines plattenförmigen Betonfertigteils, aufweisend:
ein Schalungselement (11),
einen Transportanker (20) zur Anordnung innerhalb des Bauelements (19), wobei der Transportanker (20) ein Anschlussteil (21) zum Anschließen einer Hebeeinrichtung (22) und ein Querkraftteil (23) zur Einleitung einer Querkraft in das Bauelement (19) aufweist,
wobei der Transportanker (20) ein erstes Verbindungselement (24) zur Verbindung des Transportankers (20) mit dem Schalungselement (11) und/oder ein zweites Verbindungselement (34) zur Verbindung des Transportankers (20) mit einem Stützelement (35) für die Abstützung des Bauelements (19) aufweist.

## Beschreibung

Die Erfindung betrifft eine Schalungseinrichtung zum Herstellen eines Bauelements, insbesondere eines plattenförmigen Betonfertigteils, aufweisend:
ein Schalungselement,
einen Transportanker zur Anordnung innerhalb des Betonfertigteils, wobei der Transportanker ein Anschlussteil zum Anschließen einer Hebeeinrichtung und ein Querkraftteil zur Einleitung einer Querkraft in das Bauelement aufweist.

Weiters betrifft die Erfindung einen Querkraftanker und eine Batterieschalung mit einer solchen Schalungseinrichtung und ein Bauelement, das mit der Batterieschalung hergestellt werden kann.

Schließlich betrifft die Erfindung auch ein Verfahren zum Herstellen eines solchen Bauelements und ein Verfahren zum Abstützen eines fertigen Bauelements.

Wie beispielsweise aus der DE102004038381 A1 bekannt ist, können zum Anheben schwerer Betonbauteile wie Betonfertigteilen und dergleichen sogenannte Transportanker verwendet werden, die in das betreffende Betonbauteil einbetoniert werden. Die bekannten Transportanker können Gewindehülsen aufweisen, in welche zu Hebe- oder Transportzwecken Kranschlaufen oder dergleichen eingeschraubt werden.

Im einbetonierten Zustand werden die Betonfertigteile mit Zugkräften durch das Hebezeug belastet. Bei der Handhabung großformatiger Betonplatten treten jedoch zudem erhebliche Querkräfte auf, insbesondere beim Umlegen der Betonfertigteile von einem hochkant stehenden Zustand in einen liegenden Zustand auf einem Untergrund. Um die Querkräfte in das Betonfertigteil abzuleiten, kann der Transportanker ein Querkraftteil aufweisen, welches quer zur Längsachse der Gewindehülse, also in Dickenrichtung des Betonfertigteils, erstreckt ist. Um eine wirksame Ableitung der Längs- und Querkräfte zu gewährleisten, ist eine präzise Positionierung des Transportankers im Betonfertigteil erforderlich. Weiters wäre es wünschenswert, den Funktionsumfang des Transportankers zu erweitern.

Demnach stellt sich die vorliegende Erfindung der Aufgabe, zumindest einzelne Nachteile des Standes der Technik zu lindern bzw. zu beheben. Die Erfindung hat insbesondere zum Ziel das Einlegen des Transportankers beim Herstellen des Bauelements zu verbessern und/oder weitere Funktionen mit dem Transportanker zu erschließen.

Diese Aufgabe wird mit einer Schalungseinrichtung nach Anspruch 1, einen Querkraftanker nach Anspruch 9, eine Batterieschalung nach Anspruch 10, ein Bauelement nach Anspruch 12, ein Verfahren zum Herstellen eines solchen Bauelements nach Anspruch 14 und ein Verfahren zum Abstützen eines fertigen Bauelements nach Anspruch 15 gelöst. In den abhängigen Ansprüchen sind bevorzugte Ausführungsformen angegeben.

Erfindungsgemäß weist der Transportanker ein erstes Verbindungselement zur Verbindung des Transportankers mit dem Schalungselement und/oder ein zweites Verbindungselement zur Verbindung des Transportankers mit einem Stützelement für die Abstützung des Bauelements auf.

Somit kann der Transportanker verschiedene Funktionen erfüllen. Wie beim Stand der Technik dient das Anschlussteil des Transportankers dazu, eine Hebeeinrichtung vorzugsweise an einer Stirn- bzw. Schmalseite des fertigen Bauelement anzubringen. Mit Hilfe der Hebeeinrichtung kann das Bauelement aus der Schalung herausgehoben und auf dem Untergrund abgelegt werden. Weiters kann das Bauelement über die Hebeeinrichtung vom Untergrund aufgehoben werden. Die Hebeeinrichtung kann beispielsweise ein Hebezeug, insbesondere mit einer Kette, aufweisen. Durch das Querkraftteil werden Querkräfte, also Kräfte quer zur Haupterstreckungsebene des Bauelements, in das Bauelement eingebracht. Vorteilhafterweise kann so ein Versagen des Bauelements verzögert bzw. verhindern werden. Hierfür weist das Querkraftteil zumindest eine Lastübertragungsfläche auf, welche von der Außenseite des Anschlussteils in Richtung der abzuleitenden Querkraft, d.h. in Dickenrichtung des Bauelements, nach außen, d.h. zu einer der Längsseiten des Bauelements hin, beabstandet ist. Vorzugsweise sind zwei Lastübertragungsflächen für die Übertragung von Querkräften in das Bauelement vorgesehen, welche in Querrichtung voneinander beabstandet sind. Die Lastübertragungsflächen sind bevorzugt symmetrisch bezüglich einer Mittelebene des Bauelements angeordnet. Die Querkräfte werden über das Anschlussteil eingeleitet und über das damit starr verbundene Querkraftteil in das Bauelement abgeleitet.

Erfindungsgemäß übernimmt der Transportanker zumindest eine weitere Funktion. In einer ersten Ausführungsform weist der Transportanker, vorzugsweise am Querkraftteil, ein erstes Verbindungselement auf, welches mit dem Schalungselement reversibel lösbar verbunden ist. Im verbundenen Zustand ist der Transportanker in einer definierten Montagestellung unbeweglich an dem Schalungselement angeordnet. Somit kann das erste Verbindungselement des Transportankers vor dem Gießen des Bauelements mit einem entsprechenden Verbindungselement an dem Schalungselement in Eingriff gebracht werden. Dadurch wird eine präzise Positionierung des Transportankers im Bauelement erreicht und so die wirksame Ableitung der Querkräfte bei der Handhabung des Bauelements mit der Hebeeinrichtung sichergestellt. Weiters ist vorteilhaft, dass das Bauelement über den Transportanker an dem Schalungselement fixiert ist. Dadurch wird die Sicherheit beim Ausschalen wesentlich erhöht. Nach dem Lösen der Verbindung zwischen dem Transportanker und dem Schalungselement kann das Bauelement von dem Schalungselement entfernt werden. In einer zweiten Ausführungsform weist der Transportanker ein zweites Verbindungselement insbesondere auf der vom Schalungselement abgewandten Seite auf. Nach der Fertigstellung des Bauelements kann das zweite Verbindungselement mit einem Stützelement, beispielsweise einer Einrichtstütze, verbunden werden, um eine zuverlässige und einfache Abstützung des Bauelements insbesondere am Boden zu erreichen. Das Stützelement kann insbesondere zur Abstützung des Bauelements in einem vertikalen Zustand, vorzugsweise beim Zusammenstellen mehrerer Bauelemente zu einem Bauwerk, beispielsweise einem Haus, genutzt werden. Der Transportanker bietet daher eine einfache und stabile Anschlussstelle für das Abstützelement, welches daher nicht am Betonkörper angebracht werden muss.

Im montierten Zustand an der Schalungseinrichtung ist der Transportanker derart in dem Schalungsraum zwischen dem Schalungselement und einem weiteren Schalungselement angeordnet, dass das erste Verbindungselement zumindest bis zur Vorderseite des Schalungselements für die Beaufschlagung mit Beton erstreckt ist. Bevorzugt greift das erste Verbindungselement im montierten Zustand in das Schalungselement ein. Das zweite Verbindungselement erstreckt sich bis zum gegenüberliegenden weiteren Schalungselement, so dass das zweite Verbindungselement im betonierten Zustand an der entsprechenden Längsseite des Bauelements frei zugänglich ist.

Für die Zwecke dieser Offenbarung beziehen sich die Orts- und Richtungsangaben auf die Betonierstellung der Schalungseinrichtung mit vorzugsweise im Wesentlichen vertikaler Ausrichtung des Schalungselements, um das Bauelement mit Hilfe der Schalungseinrichtung zu gießen.

Um eine einfache und stabile Verbindung des Transportankers mit dem Schalungselement zu schaffen, weist das erste Verbindungselement des Transportankers bei einer bevorzugten Ausführungsform ein erstes Gewindeteil, insbesondere einen Gewindebolzen, auf, welches mit einem zweiten Gewindeteil am Schalungselement, insbesondere einer Mutter, verbunden ist. Somit kann eine Schraubverbindung zwischen dem Transportanker und dem Schalungselement vorgesehen sein. Es kann jedoch auch eine andere Verbindung, etwa eine Rastverbindung, vorgesehen sein.

Um die Befestigung des Transportankers am Schalungselement zu erleichtern, weist das Querkraftteil bei einer bevorzugten Ausführungsform eine Durchgangsöffnung zur Anordnung des ersten Verbindungselements von der vom Schalungselement abgewandten Seite des Querkraftteils her auf. Die Durchgangsöffnung erstreckt sich bevorzugt von dem vom Schalungselement abgewandten Ende bis zu dem dem Schalungselement zugewandten Ende des Querkraftteils. Bei der Montage wird zunächst der Transportanker am Schalungselement angelegt. Anschließend wird das erste Verbindungselement von außen (d.h. von der vom Schalungselement abgewandten Seite her) durch die Durchgangsöffnung gesteckt und mit dem zweiten Verbindungselement am Schalungselement in Eingriff gebracht. Dadurch befindet sich der Transportanker in der definierten Montageposition am Schalungselement, so dass die präzise Position des Transportankers im eingegossenen Zustand im Betonkörper sichergestellt ist.

Bevorzugt ist der Transportanker aus Metall oder Kunststoff, insbesondere faserverstärktem Kunststoff, oder einer Verbindung daraus gefertigt.

Um die Übertragung von Längskräften auf das Bauelement zu verbessern, weist der Transportanker bevorzugt einen Ankerbolzen, insbesondere mit einer Hinterschneidung, auf, welcher im einbetonierten Zustand bevorzugt im Wesentlichen entlang der Hauptebene des Bauelements (d.h. bei einem plattenförmigen Betonfertigteil parallel zu den zwei Längsseiten, welche über im Vergleich dazu schmälere Stirnseiten miteinander verbunden sind) angeordnet ist.

Um eine reversibel lösbare Anbindung des Stützelements zu ermöglichen, kann das zweite Verbindungselement ein Gewindeelement, insbesondere mit einem Innengewinde, sein. Somit kann das Stützelement über eine Schraubverbindung mit dem Gewindeelement verbunden werden.

Bei einer bevorzugten Ausführungsform weist das Anschlussteil eine - bezogen auf den betonierten Zustand des Bauelements - bis zu einer Stirnseite des Bauelements reichende Anschlusshülse, insbesondere mit einem Innengewinde, auf. An der Anschlusshülse kann die Hebeeinrichtung befestigt sein, mit welcher das Bauelement gehandhabt werden kann. Die Längsachse der Anschlusshülse verläuft bevorzugt im Wesentlichen parallel zur Haupterstreckungsebene des Bauelements, insbesondere im Wesentlichen senkrecht zur Stirnseite, an der die Anschlusshülse mündet.

Bei einer weiteren bevorzugten Ausführungsform weist das Querkraftteil eine Querkrafthülse auf, wobei am ersten Ende der Querkrafthülse eine erste Verbreiterung und/oder am zweiten Ende der Querkrafthülse eine zweite Verbreiterung vorgesehen ist. Mit der ersten bzw. zweiten Verbreiterung, insbesondere über deren Innenseiten, kann eine besonders wirksame Ableitung der Querkräfte erzielt werden. Die erste und/oder zweite Verbreiterung kann als Scheibe oder Platte ausgeführt sein, wobei an der Innenseite der ersten bzw. zweiten Verbreiterung die Lastübertragungsfläche ausgebildet sein kann. Damit wird ein besonders großer Ausbruchskegel erzielt.

Bei einer weiteren bevorzugten Ausführungsform ist eine Schutzkappe lösbar an der ersten und/oder zweiten Verbreiterung des Querkraftteils angeordnet.
Besonders bevorzugt ist eine Ausführungsform mit zwei Schalungselementen, insbesondere Schalungsplatten, welche an ersten Endbereichen verschwenkbar miteinander verbunden sind, so dass die Schalungselemente von einem stehenden Zustand in einen liegenden Zustand überführbar sind. Eine solche "Schmetterlingsschalung" ist beispielsweise aus der WO 2016/184947 A1 bekannt. Die zwei vorzugsweise rechteckigen Schalungselemente sind jeweils an einem ersten Endbereich, insbesondere an einer ihrer Längsseiten, verschwenkbar verbunden. Zu diesem Zweck kann eine Gelenkverbindung zwischen den ersten Endbereichen der Schalungselemente vorgesehen sein. Dadurch sind die beiden Schalungselemente von einem stehenden Zustand, in dem die Schalungselemente vorzugsweise im Wesentlichen vertikal ausgerichtet sind, in einen liegenden Zustand, in dem die Schalungselemente vorzugsweise im Wesentlichen horizontal ausgerichtet sind, überführbar. Im stehenden Zustand bilden die ersten Endbereiche die oberen Enden der Schalungselemente und die zweiten Endbereiche die unteren Enden der Schalungselemente. Zum Herstellen eines Bauelements, insbesondere eines Betonfertigteils, können die Schalungselemente im stehenden Zustand zwischen den zwei Schottwänden der Batterieschalung angeordnet werden. Dabei befinden sich die Schalungselemente in dem zusammengeklappten (d.h. im Wesentlichen parallel nebeneinander stehenden) Zustand, wobei die Schalungsvorderseiten nach außen zeigen und die Schalungsrückseiten einander zugewandt sind. Die zwei Schalungsvorderseiten begrenzen Hohlräume, in welche Beton gegossen werden kann. Der liegende Zustand der Schalungselemente kann hingegen dazu genutzt werden, Schalelemente, also insbesondere Begrenzungselemente für Tür- und/oder Fensterausschnitte in dem Bauelement, an den Schalungsvorderseiten der Schalungselemente anzubringen.

Zum Gießen des Bauelements kann eine Batterieschalung verwendet werden, bei welcher ein Schalungsraum zwischen dem Schalungselement der zuvor beschriebenen Schalungseinrichtung und einem weiteren Schalungselement ausgebildet ist. Das weitere Schalungselement kann eine einzelne Schalungsplatte sein. Zudem können zwei weitere Schalungselemente an ihren ersten Endbereichen verschwenkbar miteinander verbunden sein, wie oben in Zusammenhang mit der Schalungseinrichtung erläutert wurde. In diesem Fall ist der Schalungsraum zwischen der Schalungseinrichtung und einem der weiteren Schalungselemente ausgebildet. Selbstverständlich kann eine solche Batterieschalung beliebig durch Schalungseinrichtungen und weitere Schalungselement erweitert werden, um mehrere Schalungsräume für die Fertigung mehrerer Bauelemente auszubilden.

Bei einer bevorzugten Ausführungsform erstreckt sich das Querkraftteil der Schalungseinrichtung von der Außenseite (Vorderseite) des Schalungselements durch den Schalungsraum bis zur zugewandten Außenseite des weiteren Schalungselements. Diese Ausführung ist deshalb besonders günstig, weil eine Durchstützung zwischen der Schalungseinrichtung und dem weiteren Schalungselement erzielt wird. Somit kann eine Durchbiegung der Schalungselemente aufgrund des Betondrucks, insbesondere an den oberen Bereichen der Schalungselemente, zuverlässig verhindert werden.

Die zuvor beschriebene Schalungseinrichtung kann zur Herstellung eines Bauelements genutzt werden, bei welchem es sich bevorzugt um ein plattenförmiges Betonfertigteil handelt. Das Bauelement weist einen ausgehärteten Betonkörper auf, in welchen der Transportanker eingegossen ist. Der Transportanker wird also nicht nachträglich in das fertige Bauelement eingebracht (wie ein Dübel oder dergleichen), sondern vor dem Gießen des Bauelements im Schalungsraum angeordnet. Der Transportanker ist daher als Einlegeteil ausgebildet.

Bei einer besonders bevorzugten Ausführung erstreckt sich das Querkraftteil in Dickenrichtung des Betonkörpers von der einen Längsseite bis zur anderen Längsseite des Betonkörpers, welcher bevorzugt als Platte ausgebildet ist.

Der oben beschriebene Transportanker ermöglicht ein Verfahren zum Herstellen eines Bauelements mit den Schritten:
Vorsehen einer Batterieschalung,
Verbinden des ersten Verbindungselements des Transportankers mit dem Schalungselement, und
Gießen des Bauelements im Schalungsraum zwischen dem Schalungselement und dem weiteren Schalungselement.

Weiters ermöglicht der oben beschriebene Transportanker ein Verfahren zum Abstützen eines fertigen Bauelements mit den Schritten:
Vorsehen des Bauelements,
Verbinden des zweiten Verbindungselements mit einem Stützelement, insbesondere einer Einrichtstütze, für die Abstützung des Bauelements.

Die Erfindung wird nachstehend anhand bevorzugter Ausführungsbeispiele weiter beschrieben.
Fig. 1 zeigt schematisch eine Batterieschalung mit Schalungseinrichtungen;
Fig. 2 zeigt einen Ausschnitt einer erfindungsgemäßen Batterieschalung.
Fig. 3 zeigt ein Detail der Batterieschalung gemäß Fig. 1, wobei eine Schalungseinrichtung mit zwei gelenkig miteinander verbundenen Schalungselementen und einem daran montierten Transportanker ersichtlich ist.
Fig. 4 zeigt den Transportanker gemäß Fig. 1, 2 in größerem Detail.
Fig. 5 zeigt die Anbringung einer Hebeeinrichtung an einem Anschlussteil des Transportankers.
Fig. 6 und Fig. 7 zeigen das Wegheben des fertigen Bauelement von der Schalungseinrichtung.
Fig. 8 zeigt das Umlegen des Bauelements auf den Untergrund in verschiedenen Phasen.
Fig. 9 zeigt die Abstützung des Bauelements beim Errichten eines Bauwerks mit Hilfe einer Einrichtstütze, welche an dem Transportanker befestigt ist.

Fig. 1 zeigt eine schematische Darstellung einer beispielsweise aus der WO 2017/174432 bekannten Batterieschalung 1 mit Schalungseinrichtungen 2. Die Batterieschalung 1 wird zum Herstellen (in Fig. 1 nicht gezeigten) Bauelementen und insbesondere von Betonfertigteilen für Gebäude verwendet. Die Batterieschalung 1 weist ein Tragegestell 3 auf mit voneinander beabstandeten Auflageabschnitten 4. Die Anzahl der Auflageabschnitte 4 in Fig. 1 ist nur als beispielhaft anzusehen, und kann den Gegebenheiten angepasst werden. Weiterhin umfasst die Batterieschalung 1 zwei Trageinrichtungen 5, in der die Schottwände 6 und die Schalungseinrichtungen 2 hängend und beweglich, d. h. in der vorliegenden Ausführungsform verschiebbar, aufgenommen sind. Die Schalungseinrichtungen 2 befinden sich dabei zwischen den Schottwänden 6. Zwischen zumindest einer Schottwand 6 und einer Schalungseinrichtung 2 wird ein mit Beton zu befüllender Hohlraum ausgebildet, wobei bevorzugt die Schalungseinrichtung 2 nicht gezeigte Schalelemente trägt, welche die Kontur des Betonfertigteils bestimmen. Die Schalelemente können zum Beispiel Türen- oder Fensterausschnitte begrenzen und dichten zudem während des Betonierens den mit Beton gefüllten Hohlraum ab. Die Schalelemente können zum Beispiel mit Magnethaltern an der Schalungseinrichtung 2 befestigt sein. Ergänzend können zudem eine nicht gezeigte Heizeinrichtung und/oder ein nicht gezeigter Rüttler an der Schalungseinrichtung 2 montiert sein. Die Schalungseinrichtung 2 wird zwischen zwei Schottwänden 6 eingesetzt und während des Betonierens mit diesen verspannt. Die Anzahl der Trageinrichtungen 5 der Schottwände 6 und der Schalungseinrichtungen 2 ist als nur beispielhaft anzusehen und kann je nach den Gegebenheiten variiert werden. So können zum Beispiel Schalungseinrichtungen 2 zum Betonieren der Außenwände, Innenwände, des Bodens sowie des Dachs eines Hauses vorgesehen sein, so dass mit der Batterieschalung 1 gleichzeitig die Bauelemente für ein ganzes Gebäude produziert werden können. Die Schottwände 6 und die Schalungseinrichtungen 2 sind zwischen zwei Abstützeinrichtungen 7 eingespannt. Die Anzahl der Abstützeinrichtungen 7 ist ebenfalls als nur beispielhaft anzusehen, und kann den Erfordernissen entsprechend variiert werden. Zumindest eine Abstützeinrichtung 7 ist beweglich, d. h. in der vorliegenden Ausführungsform verschieblich, in den Trageinrichtungen 5 aufgenommen. Zur Stabilisierung können die Schalungseinrichtungen 2 und die Abstützeinrichtungen 7 in der Betonierstellung durch eine oder mehrere stangenförmige Verbindungseinrichtungen 8 miteinander verbunden und verspannt werden. Die Anzahl der Verbindungseinrichtungen 8 kann den Verhältnissen angepasst werden. Anstelle von stangenförmigen Verbindungseinrichtungen 8 sind auch hydraulische Verbindungseinrichtungen möglich. Die stangenförmigen Verbindungseinrichtungen 8 sind jedoch besonders robust und einfach zu handhaben. Weiterhin weist die Batterieschalung 1 eine Hebevorrichtung 9 auf, mit der zumindest eine der Schalungseinrichtungen 2 von der abgesenkten Betonierstellung in eine angehobene Transportstellung überführbar ist, in welcher die Schalungseinrichtung 2 über eine in der Betonierstellung befindliche Schalungseinrichtung 2 in einer Richtung im Wesentlichen senkrecht zur Anheberichtung förderbar ist. Bei der Batterieschalung 1 werden die Schalungseinrichtungen 2 von oben in die Trageinrichtungen 5 eingehängt, so dass sie im eingehängten Zustand in Betonierstellung zwischen den Auflageabschnitten 4 vom Boden beabstandet sind. Die Gestaltung der Hebevorrichtung 9 kann den Erfordernissen angepasst werden. Falls nötig, können auch mehrere Hebevorrichtungen 9 verwendet werden.

Die Hebevorrichtung 9 ist auf zwei voneinander beabstandeten Führungseinrichtungen 10, die hier als Laufschienen ausgebildet sind, in einer Spannrichtung der Schalungseinrichtungen 2 bewegbar. Weiterhin sind die Führungseinrichtungen 10 über den Trageinrichtungen 5 und parallel dazu angeordnet. Um die Batterieschalungen 1 kompakter zu gestalten, sind die Schalungseinrichtungen 2 an ihrem oberen Ende an den Trageinrichtungen 5 befestigt.

An Stelle der bekannten Schalungseinrichtungen 2 können in die Batterieschalung 1 die erfindungsgemäßen Schalungseinrichtungen 2 aufgenommen werden, welche im Folgenden anhand der Figuren 2 bis 4 erläutert werden.

Fig. 2 zeigt mehrere Schalungseinrichtung 2, welche insbesondere zur Anordnung zwischen zwei Schottwänden 6 der Batterieschalung 1 gemäß Fig. 1 eingerichtet sind. Die Schalungseinrichtung 2 weist zwei Schalungselemente 11 auf, die in der gezeigten Ausführungsform Schalungsplatten sind. Die Schalungselemente 11 weisen jeweils eine Schalungsvorderseite 12 zur Beaufschlagung mit Beton und eine Schalungsrückseite 13 auf. Die Schalungselemente 11 sind an ersten Endbereichen 14 über Gelenke 15 verschwenkbar miteinander verbunden, so dass die gegenüberliegenden zweiten Endbereiche 16 (vgl. Fig. 5) auseinandergeführt werden können, um die Schalungseinrichtung 2 von einem stehenden Zustand in einen liegenden Zustand zu überführen. Zwischen zwei Schalungseinrichtungen 2 ist jeweils ein weiteres Schalungselemente 17 angeordnet, welches an den gegenüberliegenden Außenflächen mit Beton beaufschlagt werden kann. Somit sind einzelne Schalungsräume 18 zwischen der Vorderseite des Schalungselements 11 und der zugewandten Außenfläche des weiteren Schalungselements 17 ausgebildet.

Wie aus Fig. 2 bis 4 ersichtlich, wird vor dem Gießen eines Bauelements 19 ein Transportanker 20 lösbar an dem jeweiligen Schalungselement 11 der Schalungseinrichtung 2 befestigt. Der Transportanker 20 weist ein Anschlussteil 21 auf, welches - wie unten anhand der Fig. 4 bis 6 näher erläutert werden wird - mit einer Hebeeinrichtung 22 verbindbar ist. Darüber hinaus weist der Transportanker 20 ein Querkraftteil 23 auf, welches sich im Wesentlichen senkrecht zum Anschlussteil 21 über im Wesentlichen die gesamte Dicke des Schalungsraums 18 (und damit des herzustellenden Bauelements 19) erstreckt. Mit dem Querkraftteil 23 können Querkräfte senkrecht zur Haupterstreckungsebene des Bauelements 19 eingeleitet werden.

Wie am besten aus Fig. 3 ersichtlich, weist der Transportanker 20 ein erstes Verbindungselement 24 auf, mit welchem der Transportanker 20 lösbar mit einem entsprechenden Verbindungselement 25 an dem Schalungselement 11 in Eingriff gebracht werden kann. In der gezeigten Ausführung weist das erste Verbindungselement 24 des Transportankers 20 ein erstes Gewindeteil, hier einen Gewindebolzen 26, auf, welches mit einem zweiten Gewindeteil am Schalungselement 11, hier eine Mutter 27, verbindbar ist. Das Querkraftteil 23 weist eine Durchgangsöffnung 28 auf, welche sich über die gesamte Länge des Querkraftteils 23, in Dickenrichtung des Bauelements 19 gesehen, erstreckt. Somit kann das erste Verbindungselement 24 von außen durch die Durchgangsöffnung 28 des Querkraftteils 23 gesteckt werden, um die Verbindung mit dem entsprechenden Verbindungselement 25 am Schalungselement 11 herzustellen. In der gezeigten Ausführung weist das Querkraftteil 23 im mittleren Bereich eine zylindrische Querkrafthülse 29 auf. Am ersten Ende der Querkrafthülse 29 (auf Seite des Schalungselements 11) ist eine erste Querschnitts-Verbreiterung 30 und am zweiten Ende der Querkrafthülse 29 ist eine zweite Querschnitts-Verbreiterung 31 ausgebildet.

Wie aus Fig. 4 weiters ersichtlich, weist das Anschlussteil 21 eine (im oberen Bereich konisch nach oben erweiternde) Anschlusshülse 32 auf, welche unbeweglich, aber gegebenenfalls lösbar, mit dem Querkraftteil 23 verbunden ist, um eine Kraftübertragung von der Anschlusshülse 32 auf das Querkraftteil 23 zu erzielen. An der Anschlusshülse 32 ist ein Innengewinde ausgebildet, welches die Anbringung der Hebeeinrichtung 22 (vgl. Fig. 5) ermöglicht. In der gezeigten Ausführung ist weiters ein Ankerbolzen 33 vorgesehen, welcher von dem Querkraftteil 23 nach innen, weg von der Stirnseite für die Anbringung der Hebeeinrichtung absteht. Bevorzugt erstreckt sich der Ankerbolzen 33 im Wesentlichen in einer Linie mit der Anschlusshülse 32. Der Ankerbolzen 33 verbessert die Ableitung von Längs- bzw. Zugkräften in das Bauelement 19.

Darüber hinaus weist der Transportanker 20 ein zweites Verbindungselement 34 auf, welches für die Anbindung eines Stützelements 35, beispielsweise einer Einrichtstütze (vgl. Fig. 9), eingerichtet ist. Diese Funktion wird nachstehend anhand der Fig. 9 noch näher erläutert werden. Das zweite Verbindungselement 34 ist insbesondere ein Gewindeelement, hier eine Gewindehülse mit einem Innengewinde, in welches eine Schraube an der Einrichtstütze eingeschraubt wird.

Wie aus Fig. 5 ersichtlich, kann die Schalungseinrichtung 2 nach dem Gießen des Bauelements 19 in eine teilweise aufgefaltete, dreieckige Trocknungsstellung am Boden 36 gebracht werden. Nach dem vollständigen Aushärten des Bauelements 19 kann das Bauelement 19 von der Schalungseinrichtung 2 entfernt werden. Zu diesem Zweck wird die Hebeeinrichtung 22 an dem Transportanker 20 des Bauelements 19 lösbar befestigt. Durch Betätigen der Hebeeinrichtung 22 wird das Bauelement 19 von der Schalungseinrichtung 2 weggehoben (vgl. Fig. 6, 7). Das Bauelement 19 kann anschließend mit der Hebeeinrichtung 22 liegend auf dem Boden 36 abgelegt werden. Fig. 8 zeigt verschiedene Phasen beim Umlegen des Bauelements 19 vom stehenden Zustand (ganz links) bis zum liegenden Zustand am Boden 36 (ganz rechts). Der Transportanker 20 bewirkt eine zuverlässige Ableitung der Querkräfte, wenn die großformatigen Bauelemente 19 abgelegt werden.

Fig. 9 zeigt das Bauelement 19 im stehenden Zustand am Ort der Errichtung eines Bauwerks aus mehreren Bauelementen. Der Transportanker 20 dient dabei zur vorübergehenden Anbringung eines Stützelements 35, mit dem das Bauelement 19 im aufrechten, stehenden Zustand abgestützt werden kann.

## Patentansprüche

1. Schalungseinrichtung (2) zum Herstellen eines Bauelements (19), insbesondere eines plattenförmigen Betonfertigteils, aufweisend:
ein Schalungselement (11),
einen Transportanker (20) zur Anordnung innerhalb des Bauelements (19), wobei der Transportanker (20) ein Anschlussteil (21) zum Anschließen einer Hebeeinrichtung (22) und ein Querkraftteil (23) zur Einleitung einer Querkraft in das Bauelement (19) aufweist,
**dadurch gekennzeichnet, dass**
der Transportanker (20) ein erstes Verbindungselement (24) zur Verbindung des Transportankers (20) mit dem Schalungselement (11) und/oder ein zweites Verbindungselement (34) zur Verbindung des Transportankers (20) mit einem Stützelement (35) für die Abstützung des Bauelements (19) aufweist.

2. Schalungseinrichtung (2) nach Anspruch 1, **dadurch gekennzeichnet, dass** das erste Verbindungselement (24) des Transportankers (20) ein erstes Gewindeteil, insbesondere einen Gewindebolzen (26), aufweist, welches mit einem zweiten Gewindeteil am Schalungselement, insbesondere einer Mutter (27), verbunden ist.

3. Schalungseinrichtung (2) nach Anspruch 1, **dadurch gekennzeichnet, dass** das Querkraftteil (23) eine Durchgangsöffnung (28) zur Anordnung des ersten Verbindungselements (24) aufweist.

4. Schalungseinrichtung (2) nach Anspruch 1, **dadurch gekennzeichnet, dass** das zweite Verbindungselement (34) ein Gewindeelement ist.

5. Schalungseinrichtung (2) nach Anspruch 1, **dadurch gekennzeichnet, dass** das Anschlussteil (21) eine Anschlusshülse (32), insbesondere mit einem Innengewinde, aufweist.

6. Schalungseinrichtung (2) nach Anspruch 1, **dadurch gekennzeichnet, dass** das Querkraftteil (23) eine Querkrafthülse (29) aufweist, wobei am ersten Ende der Querkrafthülse eine erste Verbreiterung (30) und/oder am zweiten Ende der Querkrafthülse eine zweite Verbreiterung (31) vorgesehen ist.

7. Schalungseinrichtung (2) nach Anspruch 1, **dadurch gekennzeichnet, dass** eine Schutzkappe lösbar an der ersten und/oder zweiten Verbreiterung des Querkraftteils angeordnet ist.

8. Schalungseinrichtung (2) nach Anspruch 1, **dadurch gekennzeichnet, dass** zwei Schalungselemente (11) vorgesehen sind, die an ersten Endbereichen (14) verschwenkbar miteinander verbunden sind, so dass die Schalungselemente (11) von einem stehenden Zustand in einen liegenden Zustand überführbar sind.

9. Transportanker (20) zur Anordnung innerhalb eines Bauelements (19), insbesondere eines Betonfertigteils, wobei der Transportanker (20) ein Anschlussteil (21) zum Anschließen einer Hebeeinrichtung (22) und ein Querkraftteil (23) zur Einleitung einer Querkraft in das Bauelement (19) aufweist,
**dadurch gekennzeichnet, dass**
der Transportanker (20) ein erstes Verbindungselement (24) zur Verbindung des Transportankers (20) mit einem Schalungselement (11) und/oder ein zweites Verbindungselement (34) zur Verbindung des Transportankers (20) mit einem Stützelement (35) für die Abstützung des Bauelements (19) aufweist.

10. Batterieschalung (1) aufweisend:
eine Schalungseinrichtung (2) nach einem der Ansprüche 1 bis 8,
ein weiteres Schalungselement (17),
einen Schalungsraum (18) zur Ausbildung des Bauelements (19) zwischen der Schalungseinrichtung (2) und dem weiteren Schalungselement (17).

11. Batterieschalung (1) nach Anspruch 10, **dadurch gekennzeichnet, dass** sich das Querkraftteil (23) der Schalungseinrichtung (2) von der Außenseite des Schalungselements (11) durch den Schalungsraum (18) bis zur zugewandten Außenseite des weiteren Schalungselements (17) erstreckt.

12. Bauelement (19), insbesondere Betonfertigteil, aufweisend:
einen Betonkörper,
einen Transportanker (20) innerhalb des Betonkörpers, wobei der Transportanker (20) an einer Stirnseite des Betonfertigteils ein Anschlussteil (21) zum Anschließen einer Hebeeinrichtung (22) und ein quer zum Anschlussteil (21) verlaufendes Querkraftteil (23) zur Einleitung einer Querkraft in das Bauelement (19) aufweist,
**dadurch gekennzeichnet, dass**
das Querkraftteil (23) ein erstes Verbindungselement (24) zur Verbindung des Transportankers (20) mit einem Schalungselement (11) und/oder ein zweites Verbindungselement (34) zur Verbindung des Transportankers (20) mit einem Stützelement (35) für die Abstützung des Bauelements (19) aufweist.

13. Bauelement (19) nach Anspruch 12, **dadurch gekennzeichnet, dass** sich das Querkraftteil (23) in Dickenrichtung des Betonkörpers von der einen Längsseite bis zur anderen Längsseite des Betonkörpers erstreckt.

14. Verfahren zum Herstellen eines Bauelements (19) mit den Schritten:
Vorsehen einer Batterieschalung (1) nach Anspruch 10 oder 11,
Verbinden des ersten Verbindungselements (24) des Transportankers (20) mit dem Schalungselement (11), und
Gießen des Bauelements (19) im Schalungsraum (18) zwischen dem Schalungselement (11) und dem weiteren Schalungselement (17) .

15. Verfahren zum Abstützen eines Bauelements (19) mit den Schritten:
Vorsehen eines Bauelements (19) nach Anspruch 12 oder 13,
Verbinden des zweiten Verbindungselements (34) mit einem Stützelement (35), insbesondere einer Einrichtstütze, für die Abstützung des Bauelements (19).
